# FASCICULE DE BREVET EUROPEEN

(11) **EP 1 044 433 B1**
(45) Date de publication et mention de la délivrance du brevet: **12.11.2003**
(21) Numéro de dépôt: 99900508.5
(22) Date de dépôt: 08.01.1999
(51) Int. Cl.: G07C 9/00

(54) **PROCEDE ET SYSTEME DE CONTROLE D'ACCES A UNE RESSOURCE LIMITE A CERTAINES PLAGES HORAIRES**
AUF BESTIMMTE STUNDENBEREICHE BEGRENZTES ZUGANGSKONTROLLSYSTEM ZU EINEM BETRIEBSMITTEL UND DAZUGEHÖRIGES VERFAHREN
METHOD AND SYSTEM FOR CONTROLLING ACCESS TO A RESOURCE LIMITED TO CERTAIN TIME FRAMES

(30) Priorité: 08.01.1998 FR 9800125
(43) Date de publication de la demande: 18.10.2000
(73) Titulaire: LA POSTE, 92777 Boulogne Billancourt Cédex (FR)
(72) Inventeur: CLERC, Fabrice, F-14000 Caen (FR); GIRAULT, Marc, F-14000 Caen (FR)
(74) Mandataire: Fréchède, Michel
(86) Numéro de dépôt international: FR9900023
(87) Numéro de publication internationale: WO99035617

(56) Documents cités:
- EP-A- 0 122 244
- EP-A- 0 419 306
- WO-A-82/02811
- WO-A-93/21712
- FR-A- 2 722 596

## Description

La présente invention concerne un procédé et un système de contrôle d'accès à une ressource limité à certaines plages horaires.

Elle s'applique au contrôle d'accès à une ressource quelconque, ressource accédée, dont on souhaite contrôler l'utilisation, et dont on souhaite limiter l'accès à une ou plusieurs plages horaires déterminées, dites aussi plages de validité prédéterminées, que la ressource considérée soit un bâtiment, un système informatique, ou tout autre objet, tel qu'une boite aux lettres ou un coffre de banque.

L'invention s'applique plus particulièrement au contrôle d'accès à des ressources accédées non autonomes en énergie et/ou ne disposant que d'un potentiel limité de vérification d'une plage horaire de validité, notamment les ressources ne disposant pas d'horloge temps réel.

On connaît par le document WO 9 321 712 un système de contrôle d'accès limité à des plages horaires de validité prédéterminées.

La plage de validité peut être, soit la période proprement dite pendant laquelle il est possible d'accéder à la ressource, soit tout autre paramètre permettant de limiter dans le temps une attaque par utilisation frauduleuse de la ressource accédante.

Le principal avantage d'un moyen d'accès logique à une ressource par rapport à un moyen d'accès physique réside généralement dans la possibilité de ne permettre l'accès à la ressource qu'à l'intérieur d'une plage horaire relativement courte prédéterminée.

Dans ces conditions, si la clé électronique est perdue, volée, cédée ou dupliquée, elle ne permettra pas à son détenteur illégitime d'accéder à la ressource en dehors de la plage horaire prédéterminée. Cela suppose cependant que la ressource accédée soit en mesure de vérifier que cette plage horaire est respectée. Cela implique généralement que la ressource accédée dispose d'une horloge temps réel.

Ainsi, le document FR-A-2 722 596 décrit un système de contrôle d'accès limités à des plages horaires autorisées et renouvelables au moyen d'un support de mémorisation portable. Ce système, fondé sur des mécanismes cryptographiques, permet de limiter la période de validité des droits d'accès à une courte durée, afin d'éviter une utilisation illégitime en cas de perte, vol, cession ou duplication illicite.

Toutefois, la solution décrite repose sur l'hypothèse, fortement contraignante, que la ressource accédée soit autonome en énergie, pour maintenir une horloge temps réel lui permettant de vérifier la validité de la plage horaire dans laquelle a lieu la tentative d'accès par la ressource accédante.

La présente invention a pour but de remédier aux inconvénients précités en permettant à la ressource accédée de vérifier la plage de validité sans pour autant disposer d'une horloge temps réel.

Dans ce but, la présente invention propose un procédé de contrôle d'accès d'au moins une clé électronique, munie d'une horloge temps réel délivrant une valeur horaire courante, à au moins une serrure électronique, à l'intérieur d'une plage horaire prédéterminée, remarquable en ce que :
(a) on initialise la serrure électronique par une valeur de comptage de référence ;
   puis, lors de chaque tentative d'accès de la clé électronique à une serrure électronique :
   dans la clé électronique :
(b) on lit une plage horaire prédéterminée, préalablement mémorisée dans la clé électronique ;
(c) on mémorise une valeur horaire courante délivrée par l'horloge temps réel ;
(d) on transmet de la clé électronique à la serrure électronique la plage horaire et la valeur horaire courante, et
   dans la serrure électronique :
(e) on vérifie que la valeur horaire courante transmise est à l'intérieur de la plage horaire prédéterminée, et qu'elle est postérieure à la valeur de comptage de référence mémorisée dans la serrure ;
(f) si les vérifications effectuées à l'étape (e) sont satisfaites, on autorise l'accès, et on met à jour la valeur de comptage de référence, à partir de la valeur horaire courante transmise ;
(g) si la valeur horaire courante transmise est à l'extérieur de la plage horaire prédéterminée, ou si elle est antérieure à la valeur de comptage de référence mémorisée dans la serrure, on interdit l'accès de cette clé à cette serrure.

Dans un mode de réalisation qui procure une sécurité accrue, on effectue les étapes supplémentaires ci-après.

Dans la clé électronique :
(b1) à l'étape (b), on lit, en plus de la plage horaire, ou en lieu et place de la plage horaire, une signature électronique de la plage horaire, préalablement calculée et mémorisée dans la clé électronique ;
(d1) à l'étape (d), on transmet de la clé électronique à la serrure électronique, en plus de la plage horaire, ou en lieu et place de la plage horaire et de la valeur horaire courante, la signature et la valeur horaire courante, et dans la serrure électronique :
(e1) avant l'étape (e), on vérifie la signature transmise, à partir d'une clé de vérification spécifique ;
(f1) à l'étape (f), on n'autorise l'accès, et on ne met à jour la valeur de comptage de référence, à partir de la valeur horaire courante transmise, que si les vérifications effectuées aux étapes (e1) et (e) sont satisfaites ;
(g1) à l'étape (g), on interdit l'accès de cette clé à cette serrure si la valeur horaire courante transmise est à l'extérieur de la plage horaire, ou si elle est antérieure à la valeur de comptage de référence mémorisée dans la serrure, ou si la vérification effectuée à l'étape (e1) n'est pas satisfaite.

En variante, l'ordre d'exécution des étapes (e1) et (e) peut être interverti.

La clé de vérification spécifique utilisée à l'étape (e1) peut être une clé publique ou secrète.

La plage horaire précitée peut comprendre plusieurs plages horaires disjointes.

Dans un mode particulier de réalisation, la plage horaire est un intervalle comportant deux bornes exprimées chacune comme une date en jour, mois, année et un horaire en heures, minutes, secondes.

La présente invention propose également un système de contrôle d'accès électronique, à l'intérieur d'une plage horaire prédéterminée, comportant au moins une serrure électronique et au moins une clé électronique, remarquable en ce que la clé comprend
- une horloge temps réel délivrant une valeur horaire courante, et
- un module de transmission à la serrure d'une plage horaire prédéterminée, et en ce que la serrure comprend
- un module de mémorisation accessible en lecture et en écriture,
- un module de comptage, ce module de comptage étant mis à jour à partir de la valeur horaire courante à chaque tentative d'accès réussie, et
- un module de comparaison de la valeur horaire courante à la plage horaire prédéterminée et à la valeur mémorisée dans le module de comptage.

Dans un mode de réalisation qui procure une sécurité accrue, le module de transmission à la serrure d'une plage horaire prédéterminée s'accompagne d'un module de transmission à la serrure d'une signature électronique de la plage horaire, et la serrure comprend en outre un module de vérification de la signature électronique transmise par la clé.

Dans un mode particulier de réalisation, le module de mémorisation comprend une mémoire non volatile reprogrammable électriquement.

Dans un mode particulier de réalisation, la clé électronique communique avec la serrure électronique à l'aide d'un module de transmission sans contact, par induction électromagnétique.

Ce module de transmission sans contact peut comprendre un premier bobinage électromagnétique prévu dans la clé et un second bobinage électromagnétique prévu dans la serrure.

Ces deux bobinages peuvent être concentriques.

D'autres caractéristiques et avantages de la présente invention apparaîtront à la lecture de la description détaillée qui suit d'un mode particulier de réalisation, donné à titre d'exemple non limitatif.

La présente invention se réfère aux dessins annexés, dans lesquels :
- la figure 1 est un organigramme du procédé de contrôle d'accès de la présente invention, dans un mode particulier de réalisation ;
- la figure 2 est un organigramme du procédé de contrôle d'accès de la présente invention, dans un autre mode particulier de réalisation ;
- la figure 3 représente de façon schématique le système de contrôle d'accès de la présente invention, dans un mode particulier de réalisation ;
- la figure 4 représente de façon schématique le système de contrôle d'accès de la présente invention, dans un autre mode particulier de réalisation ; et
- la figure 5 représente de façon schématique le module de transmission sans contact permettant à la clé électronique de communiquer avec la serrure électronique, dans un. mode particulier de réalisation.

Dans toute la suite, on considère une clé électronique utilisée pour une tentative d'accès à une serrure électronique. La clé et la serrure électroniques disposent d'une unité de calcul. La clé électronique est munie d'une horloge temps réel. Cette horloge temps réel délivre une valeur horaire courante VH, exprimée par exemple en jour, mois, année, heures, minutes, secondes. On souhaite limiter l'accès de la clé à la serrure à une plage horaire donnée PH, définie comme l'intervalle de temps compris entre deux valeurs horaires VH1 et VH2 déterminées : PH = [VH1,VH2], ou de manière plus large comme une réunion de tels intervalles : PH = [VH1, VH2]∪[VH3,VH4]∪...∪[VHn-1,VHn].

Comme l'indique la figure 1, une première étape 1001 du procédé consiste à initialiser la serrure électronique par une valeur de comptage de référence VC_{ref}.

On considère ensuite une situation où la clé électronique tente d'accéder à la serrure électronique. Cette situation peut se traduire de diverses façons, selon la forme et la nature des supports contenant la clé et la serrure. A titre d'exemple non limitatif, si la clé comporte une partie tubulaire ou en forme de languette plate, la tentative d'accès se fait par introduction de la partie tubulaire dans une cavité tubulaire complémentaire de la serrure, ou dans une fente complémentaire, respectivement.

Un protocole de vérification du droit d'accès de cette clé à cette serrure est alors mis en oeuvre successivement dans la clé et dans la serrure.

Dans la clé, comme indiqué en 1002 sur la figure 1, on lit une plage horaire prédéterminée PH, qui a été préalablement mémorisée dans la clé électronique.

Comme indiqué en 1003, lors de la tentative d'accès, on mémorise dans la clé la valeur horaire courante VH délivrée par l'horloge temps réel de la clé.

Puis on transmet, en 1004, la plage de validité ainsi que la valeur horaire courante VH à la serrure.

Les étapes suivantes de vérification ont alors lieu dans la serrure.

En 1005 et 1006, on vérifie, d'une part, la cohérence entre la valeur horaire courante transmise VH et la plage horaire prédéterminée PH, et d'autre part, la cohérence entre VH et la valeur de comptage de référence VC_{ref} mémorisée dans la serrure.

Par exemple, dans le cas d'une plage horaire réduite à un intervalle [VH1,VH2], on vérifie que VH est postérieure à VH1 et antérieure à VH2, et que VH est postérieure à VC_{ref}.

Si l'une des vérifications effectuées aux étapes 1005 et 1006 donne lieu à une réponse négative, on interdit l'accès de cette clé à cette serrure.

Si l'ensemble de ces vérifications a été satisfait, on autorise l'accès, et on met à jour VC_{ref} en la remplaçant par exemple par la valeur horaire courante VH.

On décrit ci-après un autre mode de réalisation du procédé de l'invention, qui procure une sécurité accrue par rapport au mode de réalisation précédent.

On considère une ressource accédée non autonome en énergie et/ou ne disposant que d'un potentiel limité de vérification d'un droit d'accès.

Par « droit d'accès », on entend la signature électronique d'une plage de validité. Une signature électronique peut être obtenue à l'aide de mécanismes cryptographiques divers, tels que des mécanismes de chiffrement, ou d'authentification. Elle peut par exemple être obtenue à l'aide d'un algorithme de signature à clé secrète ou d'un algorithme de signature à clé publique.

Lorsqu'une « ressource accédante », ou « clé électronique », présente un droit d'accès à une « ressource accédée », ou « serrure électronique », un protocole de vérification du droit d'accès est mis en oeuvre. Dans ce mode de réalisation, ce protocole comporte, en plus de la vérification de la plage de validité, la vérification de la signature électronique de cette plage de validité.

Dans ce mode de réalisation, la plage de validité peut être, soit la période proprement dite pendant laquelle il est possible d'accéder à la ressource, soit la période de validité d'une clé de signature de la ressource accédante lui permettant de s'authentifier vis-à-vis de la ressource accédée, soit tout autre paramètre permettant de limiter dans le temps une attaque par utilisation frauduleuse de la ressource accédante.

Comme l'indique la figure 2, dans ce mode de réalisation, une première étape 2001 consiste, de même qu'à l'étape 1001 dans le mode de réalisation précédent, à initialiser la serrure électronique par une valeur de comptage de référence VC_{ref}.

Dans le cas où la signature électronique S utilisée est calculée à l'aide d'un algorithme à clé publique, du type RSA (Rivest Shamir Adleman) par exemple, on mémorise dans la serrure électronique la clé publique K_{P} de vérification de la signature.

La signature électronique S peut également être calculée à l'aide d'un algorithme à clé secrète, du type DES (Data Encryption Standard) par exemple. Dans ce cas, contrairement au cas précédent, la clé de vérification qui est mémorisée dans la serrure à l'étape 2001 est secrète. De ce fait, elle devra être stockée dans une mémoire physiquement protégée, de sorte qu'elle ne puisse être ni lue, ni modifiée par une entité non autorisée.

On considère ensuite une situation où la clé électronique tente d'accéder à la serrure électronique. De même que dans le mode de réalisation précédent, un protocole de vérification du droit d'accès de cette clé à cette serrure est mis en oeuvre successivement dans la clé et dans la serrure.

Dans la clé, comme indiqué en 2002 sur la figure 2, on lit ou on établit une signature électronique S(PH) de la plage horaire prédéterminée PH. Cette étape a lieu, soit en plus, soit en lieu et place de l'étape 1002 de lecture de la plage horaire PH du mode de réalisation précédent.

Cette signature électronique S(PH) peut avoir été calculée au préalable, par exemple par une entité extérieure de calcul de signatures, indépendante de la clé.

Dans ce cas, lors d'une étape de chargement, par exemple au moyen d'une borne de validation, une entité de validation transfère et mémorise la signature S(PH) dans la clé avant que cette clé soit mise en service.

En variante, la clé peut établir elle-même la signature, si on a mémorisé dans la clé électronique la clé privée nécessaire à cette opération, ainsi que l'algorithme cryptographique de signature, et si cette clé dispose des ressources calculatoires nécessaires.

Comme indiqué en 2003, lors de la tentative d'accès, on mémorise dans la clé la valeur horaire courante VH délivrée par l'horloge temps réel de la clé.

Puis on transmet, en 2004, la signature électronique S(PH) de la plage de validité ainsi que la valeur horaire courante VH à la serrure. Si, à l'étape 2002, on a lu la plage horaire PH en plus de la signature S(PH), on transmet également cette plage horaire PH à la serrure à l'étape 2004.

Les étapes suivantes de vérification ont alors lieu dans la serrure.

En 2005, on vérifie la signature transmise. Si l'algorithme de calcul de signatures est un algorithme à clé publique, l'étape 2005 consiste, pour la serrure électronique, à appliquer la clé publique K_{P}, préalablement mémorisée dans la serrure, à l'algorithme de vérification. La vérification positive de la signature permet d'assurer l'authenticité de la plage de validité [VH1,VH2], ladite plage étant obtenue, soit par rétablissement au message au cours de l'étape de vérification de signature, soit par simple lecture si elle a été transmise en clair avec la signature.

En 2006 et 2007, on vérifie, d'une part, la cohérence entre la valeur horaire courante transmise VH et la plage horaire prédéterminée PH, et d'autre part, la cohérence entre VH et la valeur de comptage de référence VC_{ref} mémorisée dans la serrure.

Par exemple, dans le cas d'une plage horaire réduite à un intervalle [VH1,VH2], on vérifie que VH est postérieure à VH1 et antérieure à VH2, et que VH est postérieure à VC_{ref}.

Si l'une des vérifications effectuées aux étapes 2005, 2006 et 2007 donne lieu à une réponse négative, on interdit l'accès de cette clé à cette serrure.

Si l'ensemble de ces vérifications a été satisfait, on autorise l'accès, et on met à jour VC_{ref} en la remplaçant par exemple par la valeur horaire courante VH.

Un mode particulier de réalisation du système de contrôle d'accès conforme à la présente invention va maintenant être décrit à l'aide de la figure 3.

Le système comprend une clé électronique 1 et une serrure électronique 2.

La clé électronique 1 comprend un module 11 d'alimentation en énergie, du type pile ou batterie par exemple. Le module 11 alimente une horloge temps réel interne 12 qui délivre une valeur horaire courante VH telle que définie précédemment. La clé 1 comprend également une mémoire 13, dans laquelle est mémorisée la plage de validité PH.

L'horloge temps réel 12 et la mémoire 13 sont reliées à un module 14 de communication de la clé avec la serrure. Le module 14 permet à la clé, lors de chaque tentative d'accès, de transmettre à un module 21 de communication compris dans la serrure 2 la plage horaire PH mémorisée dans la mémoire 13, ainsi que la valeur horaire courante VH délivrée par l'horloge 12.

Le module 21 de communication de la serrure avec la clé est relié à une mémoire 22 accessible en lecture et en écriture. La mémoire 22 comprend un module 23 de comptage, dans lequel est mémorisée une valeur de comptage de référence VC_{ref}, initialisée avant la mise en service de la serrure électronique et remise à jour à l'aide de la valeur horaire courante VH transmise par la clé 1, à chaque tentative d'accès réussie. La mémoire 22 est par exemple une mémoire reprogrammable électriquement du type EPROM ou EEPROM.

La serrure 2 comprend en outre un module 25 de comparaison, qui reçoit la valeur horaire courante VH transmise par la clé 1, et la compare à la plage horaire prédéfinie PH = [VH1,VH2] et à la valeur de comptage de référence VC_{ref} mémorisée dans le module 23 de comptage. Le module 25 de comparaison teste si VH > VH1 et VH < VH2, et si VH > VC_{ref}.

Le module 11 d'alimentation en énergie de la clé 1 fournit éventuellement à la serrure 2 l'énergie nécessaire aux opérations de vérification effectuées par le module 25 de comparaison, ainsi que l'énergie nécessaire à l'opération de remise à jour du module 23 de comptage en cas de tentative d'accès réussie.

On décrit ci-après, à l'aide de la figure 4, un autre mode de réalisation du système de contrôle d'accès de l'invention, comprenant une clé électronique 41 et une serrure électronique 42, qui procure une sécurité accrue par rapport au mode de réalisation de la figure 3.

Les éléments de ce système qui sont analogues à ceux du mode de réalisation de la figure 3 portent les mêmes chiffres de référence, et ne seront pas décrits une nouvelle fois.

Dans ce mode de réalisation, la mémoire 13 de la clé 41 contient non seulement la plage de validité PH, mais aussi la signature électronique S(PH) de cette plage de validité.

La module 14 de communication de la clé avec la serrure permet à la clé 41, lors de chaque tentative d'accès, de transmettre au module 21 de communication compris dans la serrure 42, non seulement la valeur horaire courante VH délivrée par l'horloge 12 et la plage horaire PH mémorisée dans la mémoire 13, mais aussi la signature électronique S(PH) mémorisée dans la mémoire 13.

La serrure 42 comprend, en plus du module 21 de communication avec la clé, de la mémoire 22 comprenant le module 23 de comptage, et du module 25 de comparaison, décrits précédemment, un module 24 de vérification de signature.

Le module 24 est relié au module 21 de communication de la serrure avec la clé et au module 25 de comparaison. Le module 24 reçoit la signature S(PH) de la plage de validité et, dans le cas où l'algorithme de calcul de signatures utilisé est un algorithme à clé publique, vérifie la signature S(PH) reçue au moyen de la clé publique K_{P}.

Le module 11 d'alimentation en énergie de la clé 41 fournit éventuellement à la serrure 42 l'énergie nécessaire aux opérations de vérification effectuées par le module 24 de vérification de signature et le module 25 de comparaison, ainsi que l'énergie nécessaire à l'opération de remise à jour du module 23 de comptage en cas de tentative d'accès réussie.

La figure 5 illustre une réalisation matérielle particulière des modules 14 et 21 de communication entre la clé et la serrure, applicable aussi bien au mode de réalisation de la figure 3 qu'au mode de réalisation de la figure 4.

La clé 1 (ou 41 dans le cas du mode de réalisation de la figure 4) comprend une tige 30 en matière ferromagnétique, garnie d'enroulements en cuivre 31 formant un premier bobinage. Ce premier bobinage est relié au module 14 de communication de la clé avec la serrure.

A chaque tentative d'accès, la clé 1 ou 41 vient se loger dans une cavité tubulaire 32 de diamètre légèrement supérieur au diamètre de la tige 30. La cavité 32 est également garnie d'enroulements en cuivre 33 formant un second bobinage, relié au module 21 de communication de la serrure avec la clé. Les deux bobinages 31, 33 sont alors concentriques, et l'information est transmise sous forme codée binaire entre la clé et la serrure 2 (ou 42 dans le cas du mode de réalisation de la figure 4) par induction électromagnétique.

La présente invention trouve une application particulièrement adaptée à l'accès, par les préposés au courrier, à des boîtes aux lettres, qui ne sont pas autonomes en énergie.

On peut renforcer encore davantage la sécurité du contrôle d'accès, en ajoutant d'autres données aux informations de signature et de plage horaire transmises par la clé à la serrure. Par exemple, on peut ajouter un numéro de série identifiant la clé électronique. Dans ce cas, on munit la serrure d'un module de comptage supplémentaire, associé à ce numéro de série ; on mémorise dans le module de comptage supplémentaire le début de la prochaine plage horaire au cours de laquelle une clé portant ce numéro de série pourra accéder à la serrure.

## Revendications

1. Procédé de contrôle d'accès d'au moins une clé électronique, munie d'une horloge temps réel délivrant une valeur horaire courante, à au moins une serrure électronique, à l'intérieur d'une plage horaire prédéterminée, **caractérisé en ce que** :
(a) on initialise (1001) la serrure électronique par une valeur de comptage de référence ;
puis, lors de chaque tentative d'accès de la clé électronique à une serrure électronique :
dans la clé électronique :
(b) on lit (1002) une plage horaire prédéterminée, préalablement mémorisée dans la clé électronique ;
(c) on mémorise (1003) une valeur horaire courante délivrée par l'horloge temps réel ;
(d) on transmet (1004) de la clé électronique à la serrure électronique la plage horaire et la valeur horaire courante, et
dans la serrure électronique :
(e) on vérifie (1005) que la valeur horaire courante transmise est à l'intérieur de la plage horaire prédéterminée, et qu'elle est postérieure à la valeur de comptage de référence mémorisée dans la serrure ;
(f) si les vérifications effectuées à l'étape (e) sont satisfaites, on autorise l'accès, et on met à jour la valeur de comptage de référence, à partir de la valeur horaire courante transmise ;
(g) si la valeur horaire courante transmise est à l'extérieur de la plage horaire prédéterminée, ou si elle est antérieure à la valeur de comptage de référence mémorisée dans la serrure, on interdit l'accès de cette clé à cette serrure.

2. Procédé selon la revendication 1, **caractérisé en ce que** :
dans la clé électronique :
(b1) à l'étape (b), on lit (2002), en plus de la plage horaire, ou en lieu et place de la plage horaire, une signature électronique de ladite plage horaire, préalablement calculée et mémorisée dans la clé électronique (2003);
(d1) à l'étape (d), on transmet (2004) de la clé électronique à la serrure électronique, en plus de la plage horaire, ou en lieu et place de la plage horaire et de la valeur horaire courante, ladite signature et la valeur horaire courante, et dans la serrure électronique :
(e1) avant l'étape (e), on vérifie (2005) la signature transmise, à partir d'une clé de vérification spécifique ;
(f1) à l'étape (f), on n'autorise l'accès, et on ne met à jour la valeur de comptage de référence, à partir de la valeur horaire courante transmise, que si les vérifications effectuées aux étapes (e1) et (e) sont satisfaites ;
(g1) à l'étape (g), on interdit l'accès de ladite clé à ladite serrure si la valeur horaire courante transmise est à l'extérieur de ladite plage horaire, ou si elle est antérieure à la valeur de comptage de référence mémorisée dans la serrure, ou si la vérification effectuée à l'étape (e1) n'est pas satisfaite.

3. Procédé selon la revendication 2, **caractérisé en ce que** l'ordre d'exécution des étapes (e1) et (e) est interverti.

4. Procédé selon la revendication 2 ou 3, **caractérisé en ce que** ladite clé de vérification spécifique est une clé publique ou secrète.

5. Procédé selon l'une quelconque des revendications 1 à 4, **caractérisé en ce que** ladite plage horaire prédéterminée comprend plusieurs plages horaires disjointes.

6. Procédé selon l'une quelconque des revendications 1 à 5, caractérisé en ce chaque plage horaire est un intervalle comportant deux bornes exprimées chacune comme une date en jour, mois, année et un horaire en heures, minutes, secondes.

7. Système de contrôle d'accès électronique, à l'intérieur d'une plage horaire prédéterminée, comportant au moins une serrure électronique (2;42) et au moins une clé électronique (1;41), **caractérisé en ce que**
la clé (1;41) comprend
- une horloge temps réel (12) délivrant une valeur horaire courante (VH), et
- des moyens (14) pour transmettre à la serrure (2;42) une plage horaire (PH) prédéterminée, et **en ce que** la serrure (2;42) comprend
- des moyens (22) de mémorisation accessibles en lecture et en écriture,
- des moyens (23) de comptage, lesdits moyens (23) de comptage étant mis à jour à partir de ladite valeur horaire courante (VH) à chaque tentative d'accès réussie, et
- des moyens (25) de comparaison de la valeur horaire courante (VH) à la plage horaire (PH) prédéterminée et à la valeur (VC_{ref}) mémorisée dans lesdits moyens (23) de comptage.

8. Système selon la revendication 7, **caractérisé en ce que**
- lesdits moyens (14) de la clé électronique (1;41) comprennent en outre des moyens pour transmettre à la serrure (2;42) une signature électronique (S(PH)) de ladite plage horaire (PH), et **en ce que**
- la serrure (2;42) comprend en outre des moyens (24) pour vérifier ladite signature électronique (S(PH)) transmise par la clé (1;41).

9. Système selon la revendication 7 ou 8, **caractérisé en ce que** lesdits moyens (22) de mémorisation comprennent une mémoire non volatile reprogrammable électriquement.

10. Système selon la revendication 7, 8 ou 9, **caractérisé en ce que** la clé électronique (1;41) communique avec la serrure électronique (2;42) à l'aide de moyens de transmission sans contact, par induction électromagnétique.

11. Système selon la revendication 10, **caractérisé en ce que** lesdits moyens de transmission sans contact comprennent un premier bobinage électromagnétique (31) prévu dans la clé (1;41) et un second bobinage électromagnétique (33) prévu dans la serrure (2;42).

12. Système selon la revendication 11, **caractérisé en ce que** les bobinages (31,33) prévus dans la clé (1;41) et dans la serrure (2;42) sont concentriques.

## Patentansprüche

1. Verfahren zum Steuern des Zugangs von mindestens einem elektronischen Schlüssel, welcher einen Echtzeitgeber aufweist, der einen Wert für die aktuelle Zeit in Stunden liefert, zu mindestens einem elektronischen Schloss innerhalb eines vorgegebenen Stundenbereichs, **dadurch gekennzeichnet, dass**:
(a) das elektronische Schloss mittels eines Zählbezugswerts initialisiert wird (1001); anschließend während jedes Versuchs, mit dem elektronischen Schlüssel zu einem elektronischen Schloss Zugang zu erhalten:
in dem elektronischen Schlüssel
(b) ein vorgegebener Stundenbereich ausgelesen wird (1002), der zuvor in dem elektronischen Schlüssel gespeichert wurde;
(c) ein Wert für die aktuelle Zeit in Stunden abgespeichert wird (1003), den der Echtzeitgeber liefert;
(d) der Stundenbereich und der Wert der aktuellen Zeit in Stunden von dem elektronischen Schlüssel auf das elektronische Schloss übertragen wird;
und in dem elektronischen Schloss:
(e) geprüft wird (1005), ob der Wert der aktuellen Zeit in Stunden innerhalb des vorgegebenen Stundenbereichs liegt und später liegt als der in dem Schloss gespeicherte Bezugszählwert;
(f) dann, wenn die in Schritt (e) vorgenommenen Überprüfungen ein befriedigendes Ergebnis erbringen, der Zugang freigegeben wird und der Bezugszählwert - ausgehend von dem übermittelten Wert der aktuellen Zeit in Stunden - aktualisiert wird;
(g) dann, wenn der übermittelte Wert der aktuellen Zeit in Stunden außerhalb des vorgegebenen Stundenbereichs liegt oder wenn er vor dem im Schloss gespeicherten Bezugszählwert liegt, der Zugang dieses Schlüssels zu diesem Schloss nicht freigegeben wird.

2. Verfahren nach Anspruch 1, **dadurch gekennzeichnet, dass**:
in dem elektronischen Schlüssel:
(b1) im Schritt (b) zusätzlich zu dem Stundenbereich oder anstelle des Stundenbereichs eine elektronische Signatur des Stundenbereichs ausgelesen wird (2002), die zuvor berechnet und in dem elektronischen Schlüssel gespeichert wurde (2003);
(d1) in dem Schritt (d) zusätzlich zu dem Stundenbereich oder anstelle des Stundenbereichs und des Werts der aktuellen Zeit in Stunden von dem elektronischen Schlüssel auf das elektronische Schloss die Signatur und der Wert der aktuellen Zeit in Stunden übertragen wird (2004),
und in dem elektronischen Schloss:
(e1) vor dem Schritt (e) die übermittelte Signatur aus einem speziellen Prüfschlüssel nachgeprüft wird (2005);
(f1) im Schritt (f) der Zugang nur dann freigegeben wird und der Bezugszählwert ausgehend von dem übermittelten Wert der aktuellen Zeit in Stunden nur dann aktualisiert wird, wenn die in den Schritten (e1) und (e) vorgenommenen Überprüfungen zufrieden stellend ausgefallen sind;
(g1) im Schritt (g) der Zugang des Schlüssels zu den Schloss nicht freigegeben wird, wenn der übermittelte Wert der aktuellen Zeit in Stunden vor dem in dem Schloss gespeicherten Bezugszählwert liegt oder wenn die im Schritt (e1) vorgenommene Überprüfung kein zufrieden stellendes Ergebnis erbracht hat.

3. Verfahren nach Anspruch 2, **dadurch gekennzeichnet, dass** die Reihenfolge in der Ausführung der Schritte (e1) und (e) vertauscht wird.

4. Verfahren nach Anspruch 2 oder 3, **dadurch gekennzeichnet, dass** der spezielle Prüfschlüssel ein öffentlich zugänglicher oder ein geheimer Schlüssel ist.

5. Verfahren nach einem der Ansprüche 1 bis 4, **dadurch gekennzeichnet, dass** der vorgegebene Stundenbereich mehrere nicht zusammenhängende Stundenbereiche umfasst.

6. Verfahren nach einem der Ansprüche 1 bis 5, **dadurch gekennzeichnet, dass** jeder Stundenbereich ein Zeitraum mit zwei Grenzen ist, von denen jede als Datum nach Tag, Monat und Jahr und als Stundenangabe in Stunden, Minuten und Sekunden ausgedrückt wird.

7. System zur elektronischen Zugangssteuerung innerhalb eines vorgegebenen Stundenbereichs, welches mindestens ein elektronisches Schloss (2; 42) und mindestens einen elektronischen Schlüssel (1; 41) aufweist, **dadurch gekennzeichnet, dass** der Schlüssel (1; 41) folgendes umfasst:
- einen Echtzeitgeber (12), welcher einen Wert für die aktuelle Zeit in Stunden (VH) liefert, und
- Einrichtungen (14) zum Übermitteln eines vorgegebenen Stundenbereichs (PH) an das Schloss (2; 42),
und dadurch, dass das Schloss (2; 42) folgendes umfasst:
- Einrichtungen (22) zum Abspeichern, die zum Lesebetrieb und zum Schreibbetrieb zugänglich sind;
- Zähleinrichtungen (23), welche ausgehend von dem Wert der aktuellen Zeit in Stunden (VH) bei jedem erfolgreichen Zugangsversuch aktualisiert werden, und
- Einrichtungen (25) zum Vergleichen des Werts der aktuellen Zeit in Stunden (VH) mit dem vorgegebenen Stundenbereich (PH) und dem in der Zähleinrichtung (23) abgespeicherten Wert (VC_{ref}).

8. System nach Anspruch 7, **dadurch gekennzeichnet, dass**
- die Einrichtungen (14) in dem elektronischen Schlüssel (1; 14) des Weiteren Mittel zum Übertragen einer elektronischen Signatur (S(PH)) des Stundenbereichs (PH) auf das Schloss (2; 42) aufweisen, und dass
- das Schloss (2; 42) des Weiteren Mittel (24) zum Überprüfen der elektronischen Signatur (S(PH)) aufweist, welche von dem Schlüssel (1; 41) übermittelt wurde.

9. System nach Anspruch 7 oder 8, **dadurch gekennzeichnet, dass** die Einrichtungen (22) zum Speichern einen elektrisch neu programmierbaren nicht-flüchtigen Speicher umfassen.

10. System nach den Ansprüchen 7, 8 oder 9, **dadurch gekennzeichnet, dass** der elektronische Schlüssel (1; 41) mit Hilfe von Mitteln zur berührungslosen Übertragung durch elektromagnetische Induktion mit dem elektronischen Schloss (2; 42) kommuniziert.

11. System nach Anspruch 10, **dadurch gekennzeichnet, dass** die Mittel zur berührungslosen Übertragung eine erste elektromagnetische Wicklung (31) umfassen, die in dem Schlüssel (1; 41) vorgesehen ist, sowie eine zweite elektromagnetische Wicklung (33), die in dem Schloss (2; 42) vorgesehen ist.

12. System nach Anspruch 11, **dadurch gekennzeichnet, dass** die in dem Schlüssel (1; 41) und in dem Schloss (2; 42) vorgesehenen Wicklungen konzentrisch liegen.

## Claims

1. A method of controlling access of an electronic key provided with a real time clock supplying a current time value to an electronic lock inside a predetermined time period, **characterised in that**:
(a) the electronic lock is initialised (1001) with a reference counting value;
and then, each time access of the electronic key to the electronic lock is attempted:
in the electronic key:
(b) a predetermined time period previously memorised in the electronic key is read (1002);
(c) a current time value supplied by the real time clock is memorised (1003); and
(d) the time period and the current time value are transmitted (1004) from the electronic key to the electronic lock, and
in the electronic lock:
(e) the method verifies (1005) that the current time value transmitted is inside the predetermined time period and after the reference counting value memorised in the lock;
(f) access is authorised and the reference counting value is updated with the current time value transmitted if the result of the verification step (e) is positive; and
(g) access of the key to the lock is prohibited if the current time value transmitted is outside the predetermined time period or before the reference value memorised in the lock.

2. A method according to claim 1 **characterised in that**:
in the electronic key:
(b1) in step (b), an electronic signature of the time period previously (2003) calculated and memorised in the electronic key is read (2002) in addition to or instead of said time period; and
(d1) in step (d), said signature and the current value are transmitted (2004) from the electronic key to the electronic lock in addition to or instead of the time period and the current time value, and
in the electronic lock:
(e1) before step (e), the signature transmitted is verified (2005) using a specific verification key;
(f1) in step (f), access is authorised and the reference counting value is updated to the transmitted current time value only if the results of the verification steps (e1) and (e) are positive; and
(g1) in step (g), access of said key to said lock is prohibited if the current time value transmitted is outside said time period or if it is before the reference counting value memorised in the lock or if the result of the verification step (e1) is negative.

3. A method according to claim 2 **characterised in that** the order of execution of steps (e1) and (e) is reversed.

4. A method according to claim 2 or claim 3 **characterised in that** said specific verification key is a public key or a secret key.

5. A method according to any of claims 1 to 4 **characterised in that** said predetermined time period includes a plurality of non-contiguous time periods.

6. A method according to any of claims 1 to 5 **characterised in that** each time period is an interval with two bounds each expressed as a date in the form day, month, year and a time in the form hour, minute and second.

7. An electronic system for controlling access within a predetermined time period, the system including an electronic lock (2;42) and an electronic key (1;41), **characterised in that** the key (1;41) includes:
- a real time clock (12) supplying a current time value (VH), and
- means (14) for transmitting a predetermined time period (PH) to the lock (2;42), and **in that** the lock (2;42) includes:
- memory means (22) which can be read and written,
- counting means (23) which are updated with said current time value (VH) each time an access attempt is successful, and
- means (25) for comparing the current time value (VH) to the predetermined time period (PH) and to the value (VC_{ref}) memorised in said counting means (23).

8. A system according to claim 7 **characterised in that**:
- said transmitter means (14) of the electronic key (1;41) further include means for transmitting an electronic signature (S(PH)) of said time period (PH) to the lock (2;42), and **in that**:
- the lock (2;42) further includes means (24) for verifying said electronic signature (S(PH)) transmitted by the key (1;41).

9. A system according to claim 7 or claim 8 **characterised in that** said memory means (22) include a non-volatile electrically re-programmable memory.

10. A system according to claim 7 or claim 8 or claim 9 **characterised in that** the electronic key (1;41) communicates with the electronic lock (2;42) via contactless transmission means using electromagnetic induction.

11. A system according to claim 10 **characterised in that** said contactless transmission means include a first electromagnetic coil (31) in the key (1;41) and a second electromagnetic coil (33) in the lock (2;42).

12. A system according to claim 11 **characterised in that** the coils (31, 33) in the key (1;41) and in the lock (2;42) are concentric.
